# EUROPÄISCHE PATENTSCHRIFT

(11) **EP 0 306 933 B1**
(45) Veröffentlichungstag und Bekanntmachung des Hinweises auf die Patenterteilung: **20.01.1993**
(21) Anmeldenummer: 88114640.1
(22) Anmeldetag: 08.09.1988
(51) Int. Cl.: B41N 1/14

(54) **Druckplatte, insbesondere für den Zeitungsrotations-Hochdruck**
Printing plate for letter press rotary printing
Plaque d'impression pour l'impression en relief sur rotative à journaux

(30) Priorität: 09.09.1987 DE 3730194
(43) Veröffentlichungstag der Anmeldung: 15.03.1989
(73) Patentinhaber: BONNER ZEITUNGSDRUCKEREI UND VERLAGSANSTALT H. NEUSSER GmbH & CO. KG, D-53121 Bonn (DE)
(72) Erfinder: Güls, Dieter, D-5300 Bonn 1 (DE)
(74) Vertreter: Eggert, Hans-Gunther, Dr.

(56) Entgegenhaltungen:
- EP-A- 0 057 593
- BE-A- 437 281
- DE-A- 857 055
- GB-A- 997 717
- US-A- 2 741 297

## Beschreibung

Die Erfindung betrifft eine Druckplatte mit einer Kunststoffdeckschicht, einer Haftschicht und einem Metallträger zum Bedrucken von Bedruckstoffen wie Papier, Karton, Kunststoffolie oder dergleichen, insbesondere im Zeitungsrotations-Hochdruckverfahren.

Beim Drucken, d.h. Vervielfältigen von Informationen, sei es in Form von Rasterpunkten, Schriftzeichen oder auch Vollflächen sowohl in schwarz/weiß, in Spotfarben oder auch im Mehrfarbendruck, ist man bestrebt, eine möglichst hohe Qualität der Wiedergabe bei vertretbarem Aufwand zu erzielen. Allgemeine verfahrensunabhängige drucktechnische Qualitätskriterien sind dabei die Konturenschärfe der Zeichnungselemente, die Gleichmäßigkeit und die Densität der Rasterpunkte bzw. Schriftzeichen sowie bei Flächendruck im Raster die Gleichmäßigkeit der Rasterflächen und das Offenhalten der Rasterzwischenräume bzw. bei Flächendruck das gleichmäßige Ausdrucken bei Vollton. Bei Mehrfarbendruck ist darüberhinaus die Toleranz der Farbregister von Bedeutung sowie in allen Fällen die Gleichmäßigkeit der Farbführung über die Druckfläche wie auch über die Zeit.

Die Höhe der Druckqualität im Zeitungsdruck wird wesentlich von den Anforderungen des Marktes, den Lesergewohnheiten, den Ansprüchen der Anzeigenkunden, der Konkurrenzsituation und von den technischen Möglichkeiten unter Beachtung wirtschaftlicher Überlegungen bestimmt. Dabei erreicht man im allgemeinen mit dem Offset-Verfahren das höhere Qualitätsniveau, wenngleich durch die Weiterentwicklung der Materialien sowie den Einsatz photopolymerer Druckplatten auch im Zeitungshochdruck Fortschritte zu verzeichnen sind. Um durchschnittliche Offset-Qualität zu erreichen, bedarf es beim Hochdruckverfahren jedoch besonderer und verhältnismäßig aufwendiger Anstrengungen.

Beim Hochdruckverfahren in seinen derzeitigen Ausführungsformen kommen mineral- und pflanzenölhaltige Farben unterschiedlicher Viskosität und Konsistenz zur Anwendung, deren Eigenschaften letzlich vom Bedruckstoff sowie vom Deckungserfordernis, dem Weg-und Durchschlagverhalten, der Trocknungseigenschaft und der Wischfestigkeit bestimmt werden.

Um die jeweils erforderliche Menge Farbe auf die Druckplatte und von dieser dann auf den Bedruckstoff zu bringen, finden die unterschiedlichsten Farbwerke vom einfachen Heberfarbwerk über Filmfarbwerke bis hin zum modernen Aniloxfarbwerk Verwendung, denen die Aufgabe der Farbverreibung, der Farbmengensteuerung und der Einfärbung der Druckplatten zukommt. Damit sind aber Unterschiede geschaffen, die von ihrer technischen Konzeption her sehr unterschiedliche Farbvarianten erforderlich machen. Die erforderliche wiedergabebezogene Farbmenge ist nur in seitenbelegter Druckrichtung meßbar, wobei die flächenmäßige Intervallfolge nicht steuerbar ist, woraus folgt, daß die Sättigung der Druckplatte mit Farbe bei hoher Dichte zwangsläufig in der Intervallfolge in Druckrichtung zu einer Übersättigung in den Partien mit lichteren Elementen führt.

Der Druckvorgang vollzieht sich beim Zeitungshochdruck durch Gegeneinanderlaufen der Druck- und Plattenzylinder, wobei man im Überzugsbereich des Druckzylinders in der Praxis die unterschiedlichsten Härteverhältnisse sowie bei den Aufspanneinrichtungen für die Druckplatten sowohl Magnet- wie auch Spannbefestigungen vorfindet. Der zwischen Druck- und Plattenzylinder vorhandene Anpreßdruck wirkt linear über die gesamte Zylinderbreite und kann nur rechts- und linksseitig linear gesteuert werden.

Da bei einer Hochdruckplatte alle druckenden Elemente in einer Ebene liegen, treffen die dynamischen Druckverhältnisse gleichermaßen stark auf Druckflächen und lichte Teile einer Druckplatte. Dies macht ein Zurichten der Druckplatten erforderlich, es müssen z.B. Partien mit Negativelementen grundsätzlich unterlegt werden, um den nötigen Anpreßdruck für eine einigermaßen vertretbare Deckung auf dem Bedruckstoff partiell zu erzielen.

Je nach Art des verwendeten Bedruckstoffes weist dieser eine mehr oder weniger große Oberflächenrauhigkeit, also erhöhte und vertiefte Bereiche auf. Je nachdem, ob die als druckende Flächen dienenden Teile der Kunststoffdeckschicht einer Druckplatte beim Druckvorgang in mehr oder weniger großem Maße auf erhöhte oder vertiefte Bereiche des Bedruckstoffes auftreffen, kann es durch ein ungleichmäßiges Anliegen der Druckplatte am Bedruckstoff zu einem entsprechend ungleichmäßigen Farbauftrag auf dem Bedruckstoff kommen.

Bei den bekannten und üblicherweise im Zeitungshochdruck verwendeten Druckplatten mit einer mittels einer 0,01 bis 0,02 mm dicken Haftschicht auf einem Metallträger aufgebracht, zum Drucken dienenden Kunststoffschicht, beispielsweise einer Druckplatte mit einer druckenden Deckschicht aus einem fotopolymerisierbaren Kunststoff mit einer Reliefhöhe von 0,50 oder 0,54 mm, die mittels einer 0,02 mm dicken Haftschicht auf einem 0,24 bzw. 0,25 mm dicken Metallträger befestigt ist, kann zur Erzielung eines gleichmäßigen linearen Druckes zwischen Druckplatte und dem durch einen Gegendruckzylinder abgestützten Bedruckstoff vorgesehen werden, für die Deckschicht einen entsprechend weichen Kunststoff zu verwenden. Ein solcher weicher Kunststoff hat jedoch den Nachteil, daß es beim Druckvorgang infolge der weichen Druckoberfläche zu Verformungen in der Zeichnungsstruktur und damit zu einem unscharfen Ausdruck kommen kann.

Durch die EP-A-00 57 593 ist eine Druckplatte mit einer aus geschlossen- oder auch offenporigem Schaumkunststoff bestehenden Zwischenschicht bekannt, womit eine zusammendrückbare flexographische Druckplatte geschaffen werden soll, die es ermöglicht, Unebenheiten des Bedruckstoffes auszugleichen bzw. unebene Bedruckstoffe zu bedrucken.

Durch die US-A-27 41 297 ist auch eine Druckplatte mit einer verhältnismäßig dünnen, druckenden Deckschicht aus einem flexiblen und elastischen Kunststoff und einer etwa 3 bis 10 mal dickeren Zwischenschicht aus einem Elastomeren bekannt. Eine elastische, mehrschichtige Druckform kennt man auch aus der DE-A-857 055, bei der eine dünne, harte Druckschicht mit einer darunterliegenden weichen, elastischen Polsterschicht und mindestens einer schrumpffesten Einlage versehen ist und wobei unter der schrumpffesten Einlage eine dem Rollbestreben der Druckform entgegenwirkende Ausgleichsschicht angeordnet ist.

Durch die BE-A-437 281 ist des weiteren eine Druckplatte bekannt, bei der die druckenden Bereiche in einer flexiblen Zwischenschicht ausgeformt und die Zwischenschicht mit einer gleichmäßig dünnen Kunststoffdeckschicht belegt ist.

Durch die GB-A-997 717 ist schließlich auch eine flexible Druckplatte bekannt, bei der eine verhältnismäßig dünne, druckende Schicht aus einem flexiblen, thermoplastischen Material mit einer verhältnismäßig dicken Zwischenschicht aus einem ebenfalls flexiblen Material unterlegt ist.

Aufgabe der Erfindung ist es, eine Druckplatte zu schaffen, die einen Ausgleich der beim Druckvorgang zwischen der Druckplatte auf dem Plattenzylinder und dem Bedruckstoff mit Gegendruckzylinder auftretenden dynamischen Kräfte ermöglicht, ohne daß dadurch die Qualität des Ausdruckes in Frage gestellt wird.

Diese Aufgabe wird mit einer Druckplatte gemäß dem Kennzeichen des Anspruchs 1 gelöst. Zweckmäßige weitere Ausgestaltungen der Erfindung sind in den Unteransprüchen beschrieben.

Die unter der Kunststoffdeckschicht vorgesehene flexible Zwischenschicht ist in der Lage, in hohem Maße die senkrecht zur flächigen Erstreckung wirkenden Druckkräfte aufzunehmen, wodurch die Kunststoffschicht ebenso in die Lage versetzt ist, sich entsprechend dem jeweiligen Anpreßdruck mehr oder weniger stark in Richtung senkrecht zu ihrer flächigen Erstreckung zu verformen und sich an die Gegebenheiten des Bedruckstoffes und den partiell notwendigen Zeichnungsstrukturen der farbführenden druckenden Oberfläche der Druckplatte anzupassen, ohne daß es dazu der Verwendung eines besonders weichen Materials für die Kunststoffdeckschicht bedarf. Dabei ist es vorteilhaft, daß die Reliefhöhe der Kunststoffschicht geringer gehalten werden kann, als dies bei Druckplatten herkömmlicher Ausbildung der Fall ist. Durch die flexible Zwischenschicht ist es darüberhinaus möglich, auch die Trägerschicht gegenüber den herkömmlichen Ausbildungen mit geringerer Dicke zu versehen, ohne daß dadurch die einwandfreie Funktion und die Haltbarkeit der Druckplatte in Frage gestellt wird.

Die Erfindung ist in der Zeichnung in einem Ausführungsbeispiel gezeigt und wird anhand dieses erläutert. Es zeigen
- Figur 1: in schematischer Darstellung und in vergrößertem Maßstab den Aufbau einer herkömmlichen Druckplatte und
- Figur 2: im Vergleich dazu ebenfalls in schematischer Darstellung und in vergrößertem Maßstab den Aufbau einer erfindungsgemäßen Druckplatte gleicher Gesamtdicke.

Die bekannte Druckplatte der Figur 1 weist die Deckschicht 1 aus einem fotopolymerisierbaren Kunststoff mit einer Dicke bzw. Reliefhöhe von 0,50 mm auf, die mittels der 0,02 mm dicken Haftschicht 2 mit der 0,24 mm dicken Metallträgerschicht 3 flächig verbunden ist.

Im Unterschied hierzu weist die erfindungsgemäße Druckplatte der Figur 2 eine 0,30 mm dicke Kunststoffdeckschicht 1, eine ebenfalls 0,30 mm dicke flexible Zwischenschicht 4 und eine 0,14 mm dicke Metallträgerschicht 3 auf, wobei die Schichten 1 und 3 mit der Zwischenschicht 4 mittels zweier Haftschichten von zusammen 0,02 mm Dicke verbunden sind, so daß sich ebenso wie bei Figur 1 eine Gesamtdicke der Druckplatte von 0,76 mm ergibt.

Wie sich bei einem Vergleich der beiden Figuren miteinander ersehen läßt, kann sich die Kunststoffdeckschicht der Figur 2 bei Verwendung genau gleichen Kunststoffes, also insbesondere genau gleicher Härte bzw. Weichheit, Druckbeanspruchungen in Richtung senkrecht zu ihrer flächigen Erstreckung infolge ihrer wesentlich geringeren Dicke und der flexiblen Unterlage wesentlich besser anpassen als die Kunststoffdeckschicht der Figur 1.

Im Flexodruck, bei dem das Aufbringen der etwa 5 mm dicken Kunststoffdeckschicht teilweise durch Aufkleben auf den Druckzylinder erfolgt, ist eine besondere Metallträgerschicht selbstverständlich entbehrlich und kann die Kunststoffdeckschicht unter Zwischenschaltung der Zwischenschicht auf den Druckzylinder aufgebracht werden.

Für die Kunststoffdeckschicht kommen die bekanntermaßen geeigneten Polyolefine, insbesondere Polymerisate des Ethylens und/oder des Propylens wie z.B. Polyethylen (PE) oder Polypropylen (PP), ebenso aber beispielsweise auch photopolymerisierbare Kunststoffe in Betracht.

Die Elastomeren der Zwischenschicht sind synthetische oder natürliche Polymere mit gummielastischem Verhalten wie sie u.a. in RÖMPPS CHEMIE-LEXIKON 8. Aufl. bei den Stichworten Elastomere, Seite 1082 und Kautschuk, Seite 2064 ff und in Winnaker-Küchler,Chemische Technologie Band 6, Organische Technologie II, im Abschnitt Elastomere, Seite 514 beschrieben sind. Dazu gehören insbesondere Naturkautschuk (NR) und die zahlreichen Synthekautschuke wie Styprol-Butadien-Kautschuk (SBR), Polybutadien (BR), Polyisopren (IR), Butylkautschuk (IIR), Ethylen-Propylen-Kautschuke (EPM, EPDM), Acryl-Butadien-Kautschuk (NBR), Acrylatkautschuk (ACM), Polyetherkautschuke, Thioplaste, Siliconkautschuke und Fluorkautschuke. Der Fachmann wird jeweils solche Elastomeren wählen, die sich mit der Kunststoffdeckschicht und ggf. den Träger fest und dauerhaft verbinden lassen und von den Druckfarben nicht angegriffen werden.

Als Haftschicht können die handelsüblichen und bekannten Kunststoffklebstoffe verwendet werden, die in RÖMPPS CHEMIE-LEXIKON (loc. cit) unter dem Stichwort "Klebstoffe" Seite 21, 22 ff zusammengefaßt sind.

## Patentansprüche

1. Druckplatte mit einer mit ihrer Oberfläche die Druckfläche bildenden Kunststoffdeckschicht, insbesondere für den Zeitungsrotations-Hochdruck, dadurch gekennzeichnet, daß die Kunststoffdeckschicht (1) mit einer als Druckausgleichsschicht dienenden flexiblen Zwischenschicht (4) aus einem synthetischen oder natürlichen Polymeren mit gummielastischem Verhalten unterlegt ist, wobei die Kunststoffdeckschicht zumindest im Bereich der farbführenden Stellen und die Zwischenschicht eine gleichmäßige Dicke von etwa 0,3 bis etwa 5 mm aufweisen und die Dicken der Kunststoffdeckschicht und der Zwischenschicht zumindest angenähert gleich groß sind.

2. Druckplatte nach Anspruch 1, darurch gekennzeichnet, dass die Zwischenschicht (4) mit der Kunststoffschicht (1) mittels einer Haftschicht (2) verbunden ist.

3. Druckplatte nach Anspruch 1 oder 2, dadurch gekennzeichnet, dass die Zwischenschicht mit einer Metallträgerschicht (3) unterlegt ist.

4. Druckplatte nach Anspruch 3, dadurch gekennzeichnet, dass die Zwischenschicht (4) mit der Metallträgerschicht (3) mittels einer Haftschicht (2) verbunden ist.

## Claims

1. A printing plate with an outer layer of plastic, the surface of which constitutes a printing surface, especially for the rotary letterpress printing of newspapers, wherein the plastic outer layer (1) is supported by a resilient intermediate layer (4) formed out of a synthetic or natural polymer with a rubber-elastic behavior and functioning as a pressure-compensation layer, the plastic outer layer and the intermediate layer being uniformly approximately 0,3 to 5 mm thick, at least in the vicinity of the inkbearing sites, and the thickness of the plastic outer layer and that of the intermediate layer being at least approximately the same.

2. A printing plate according to claim 1, wherein the intermediate layer (4) is secured to the plastic layer (1) by an adhesive layer (2).

3. A printing plate according to claim 1 or 2, wherein the intermediate layer is supported by a metal supporting layer (3).

4. A printing plate according to claim 3, wherein the intermediate layer (4) is secured to the metal supporting layer (3) by an adhesive layer (2).

## Revendications

1. Planche d'impression comportant une couche de couverture de matière plastique dont la surface forme la surface d'impression, en particulier pour rotatives typographiques pour journaux, caractérisée en ce que la couche de couverture de matière plastique (1) est doublée du côté inférieur d'une couche intermédiaire souple (4) servant de couche d'égalisation de la pression, qui est en polymère synthétique ou naturel ayant la nature élastique du caoutchouc, la couche de couverture de matière plastique ayant au moins dans la région des lieux d'encrage une épaisseur régulière d'environ 0,3 à environ 5 mm et la couche intermédiaire ayant aussi une épaisseur régulière d'environ 0,3 à environ 5 mm et les épaisseurs de la couche de matière plastique et de la couche intermédiaire sont au moins approximativement égales.

2. Planche d'impression selon la revendication 1, caractérisée en ce que la couche intermédiaire (4) est liée à la couche de matière plastique (1) au moyen d'une couche adhésive (2).

3. Planche d'impression selon la revendication 1 ou 2, caractérisée en ce que la couche intermédiaire est doublée d'une couche de support de métal (3).

4. Planche d'impression selon la revendication 3, caractérisée en ce que la couche intermédiaire (4) est liée à la couche de support de métal (3) au moyen d'une couche adhésive (2).
